# EUROPÄISCHE PATENTSCHRIFT

(11) **EP 1 392 807 B1**
(45) Veröffentlichungstag und Bekanntmachung des Hinweises auf die Patenterteilung: **22.09.2004**
(21) Anmeldenummer: 02743135.2
(22) Anmeldetag: 31.05.2002
(51) Int. Cl.: C11D 3/02, C11D 3/20, C11D 7/06, C11D 7/08, C11D 7/26

(54) **REINIGUNGSVERFAHREN ZUR STÄRKEENTFERNUNG**
CLEANING METHOD FOR REMOVING STARCH
PROCEDE D'EPURATION DESTINE A L'ELIMINATION D'AMIDON

(30) Priorität: 08.06.2001 DE 10127919
(43) Veröffentlichungstag der Anmeldung: 03.03.2004
(73) Patentinhaber: Ecolab Inc., St. Paul, MN 55102-1390 (US)
(72) Erfinder: STROTHOFF, Werner, 48336 Sassenberg Füchtorf (DE); MAIER, Helmut, 40545 Düsseldorf (DE)
(74) Vertreter: Sternagel, Fleischer, Godemeyer & Partner Patentanwälte
(86) Internationale Anmeldenummer: PCT/EP2002/005964
(87) Internationale Veröffentlichungsnummer: WO 2002/100993

(56) Entgegenhaltungen:
- EP-A- 0 806 472
- EP-A- 0 808 894
- EP-A- 1 026 230
- WO-A-95/24148
- WO-A-98/30673
- WO-A-99/00474
- DE-A- 2 343 145
- DE-A- 19 503 060
- US-A- 6 098 639

## Beschreibung

Die Erfindung richtet sich auf ein Reinigungsverfahren, umfassend einen alkalischen und einen sauren Reinigungsschritt sowie einen oder mehrere weitere alkalische und/oder saure Reinigungsschritte, insbesondere zur maschinellen Geschirreinigung in gewerblichen Geschirrspülmaschinen, bei dem vor allem Stärkeablagerungen in hervorragender Weise entfembar sind.

Gewerbliche Reinigungsmaschinen enthalten je nach Typ und Einsatzgebiet üblicherweise mehrere hintereinander angeordnete Tanks, aus denen Spül- bzw. Waschflotte gegen das die Maschine durchlaufende Waschgut gesprüht wird. Die Tanks sind in der Regel kaskadenartig aneinandergesetzt, wobei die Spül- bzw. Waschflotte die Tanks nacheinander vom Waschgut-Auslaßende zum Waschgut-Einlaßende hin durchläuft. Am Auslaßende wird den Maschinen in der Regel Frischwasser zugeführt. Die benötigte Menge an Reinigungsmittel wird in zumindest einen auch als Dosiertank bezeichneten Waschtank dosiert. Üblicherweise erfolgt die Zudosierung von Reinigungsmittel automatisch in Abhängigkeit von der Leitfähigkeit oder dem pH-Wert der Waschflotte oder gegebenenfalls auch mittels einer zeit- oder taktgesteuerten Dosierpumpe. Es kann auch möglich sein, daß eine separate Dosierung mehrerer Komponenten stattfindet. Beispielsweise kommt es vor, daß eine Laugen-Basis-Lösung auf Basis einer wäßrigen Alkalihydroxid-Lösung vorgelegt wird. Zu dieser Basis-Lösung können dann je nach Bedarf ein oder mehrere Additive hinzugefügt werden. Die Dosage dieser Zusätze erfolgt üblicherweise proportional zur Zugabe der Basis-Lauge oder zeitgesteuert. Gewünschtenfalls kann die Dosierung der Additive auch in Abhängigkeit des Taktes der die Waschgüter durch die Maschine befördemden Kette erfolgen. Weiterhin ist auch eine Dosierung von Additiven bzw. die Anhebung der Additiv-Konzentration aufgrund der Erkennung des Anteils an Additiv in der Basis-Lauge über sensorische Erfassung eines Tracers, der im Additiv enthalten ist, möglich.

Mit den in der Praxis eingesetzten Reinigungsmitteln lassen sich bei üblicher Reinigerkonzentration Stärkeablagerungen, die auf dem Waschgut anhaften, im Rahmen der üblichen maschinellen Reinigung in einer Reinigungsmaschine oftmals nicht verhindern und vorhandene Stärkeablagerungen nicht entfernen.

Im Bereich der Reinigung von Geschirr wird deshalb in gewissen zeitlichen Abständen das Stärkeablagerungen aufweisende Geschirr einer sogenannten Grundreinigung unterzogen. Bei einer solchen Grundreinigung wird in der Spül- bzw. Waschflotte eine gegenüber normalen Spülvorgängen deutlich erhöhte Konzentration an Reinigungsmittel eingestellt. Eine andere Alternative besteht darin, im Rahmen eines üblichen Geschirrspülreinigungszyklus auf das Geschirr ein hochkonzentriertes alkalisches Reinigungsmittel aufzusprühen. Daneben besteht ferner die Möglichkeit, eine manuelle Grundreinigung durchzuführen.

Aus der DE-OS 17 28 093 ist es für das Reinigen von Geschirr in Haushalts-Geschirrspülmaschinen bekannt, zur Entfernung von Stärkeablagerungen auf dem Geschirr dem Spülwasser ein Klarspülmittel zusammen mit Amylase zuzugeben. Gewünschtenfalls kann zusätzlich zu der Amylase auch Protease oder Lipase dem Klarspülmittel zugegeben werden.

Ebenso ist aus der DE-AS 12 85 087 ein Verfahren zur maschinellen Geschirreinigung bekannt, bei welchem im Hauptspülgang ein alkalisches Reinigungsmittel und im Nachspül- und gegebenenfalls Vorspülgang ein enzymhaltiges, insbesondere amylasehaltiges, Nachspütmittel in die Geschirrspülmaschine dosiert wird. Dies geschieht, um im Nachspül- und gegebenenfalls Vorspülgang auf dem Geschirr gebildete Stärke abzubauen.

Aus der WO 94/27488 ist ein Verfahren bekannt, bei dem als Reinigungsmittel ein niederalkalischer Reiniger, insbesondere auf Basis Phosphat oder Nitrilotriessigsäure oder deren Salze (NTA), und als weiterer Wirkstoff ein Enzym, vorzugsweise kohlenhydratabbauendes Enzym, enthaltender, insbesondere amylasehaltiger, Reinigungsverstärker eindosiert werden.

Dabei zeigte sich, daß ein niederalkalischer Reiniger in üblicher Konzentration in Verbindung mit einem enzymhaltigen Reinigungsverstärker auch bei den in gewerblichen Geschirrspülmaschinen üblichen kurzen Kontaktzeiten von 10 bis 180 Sekunden zu einer ausgezeichneten Entfernung und Inhibierung des Stärkeaufbaus auf dem Geschirr führt.

Demgegenüber war Aufgabe der vorliegenden Erfindung, eine Lösung zu schaffen, die beim Reinigen in gewerblichen Reinigungsmaschinen oder auch in Maschinen des Haushaltsbereiches die Bildung eines Stärkebelages auf dem Waschgut nachhaltig unterbindet und/oder existierende Stärkebeläge abbaut, bzw. entfernt und nicht notwendigerweise den Einsatz von Enzymen, Bleichmitteln, oder überaus hoher Alkalität erfordert.

Dementsprechend ist Gegenstand der vorliegenden Erfindung ein Reinigungsverfahren gemäß Anspruch 1 umfassend einen alkalischen und einen sauren Reinigungsschritt sowie einen oder mehrere weitere alkalische und/oder saure Reinigungsschritte, insbesondere zur maschinellen Geschirr-Reinigung in gewerblichen Geschirrspülmaschinen.

Aus der WO 98/30673 ist bereits ein Geschirr-Reinigungsverfahren bekannt, bei dem ein erstes und ein zweites Reinigungsmittel verwendet werden und das eine der genannten Reinigungsmittel einen sauren und das andere einen alkalischen pH-Wert aufweist, wobei vor, zwischen und nach der Anwendung der genannten Reinigungsmittel jeweils mit Wasser gespült wird. Dieses genannte Verfahren soll in bevorzugter Weise eingesetzt werden, um eine schnelle Desinfektion des Geschirrs zu erreichen. Von diesem bekannten Verfahren unterscheidet sich die vorliegende Erfindung deutlich. Während die WO 98/30673 von einem alkalischen und einem sauren Reinigungsschritt spricht, beruht die vorliegende Erfindung auf einem Verfahren, bei dem zwei Reinigungsschritte in einem einheitlichen pH-Bereich erfolgen, der im sauren oder alkalischen pH-Bereich liegt und mindestens ein dritter Reinigungsschritt bei entgegengesetztem pH-Wert erfolgt. Dieses in der WO 98130673 in keiner Weise beschriebene oder erkannte Prinzip führt zu unerwarteten Ergebnissen bei der Reinigung, insbesondere bei der Entfernung von Stärkeablagerungen. Der beobachtete Effekt, der in den Beispielen dieser Anmeldung verdeutlicht ist, geht über die Wirkung hinaus, die ein Fachmann bei Hinzufügen eines weiteren Reinigungsschrittes erwartet hätte.

Abgesehen davon wurde in der WO 98/30673 der pH-Wert-Wechsel in keiner Weise im Zusammenhang mit der Verbesserung der Entfernung von Stärkeablagerungen gesehen. Somit geht die Aufgabe, die sich die vorliegende Erfindung stellt, in eine ganz andere Richtung und kommt auch zu einem anderen Ergebnis. Während ein Verfahren, dem zwei Reinigungsschritte mit entgegengesetztem pH-Wert zugrunde liegen zu mittelmäßigen Erfolgen bei der Entfernung von Stärkeablagerungen führt, liefert das erfindungsgemäße Verfahren deutlich bessere Ergebnisse. Bei dem erfindungsgemäßen Verfahren folgt auf wenigstens einen alkalischen Reinigungsschritt ein saurer Reinigungsschritt und auf diesen sauren Reinigungsschritt ein alkalischer Reinigungsschritt mit der Maßgabe, daß insgesamt wenigstens drei und bevorzugt nicht mehr als acht Reinigungsschritte enthalten sind. Im Rahmen des erfindungsgemäßen Verfahrens ist der erste der genannten Reinigungsschritte ein alkalischer Reinigungsschritt.

Für das erfindungsgemäße Verfahren ist es besonders bevorzugt, daß im alkalischen Schritt und/oder im sauren Schritt nicht mit den Konzentraten gereinigt wird, sondern mit verdünnten Lösungen.

So ist bei dem erfindungsgemäßen Verfahren bevorzugt, daß bei dem oder den alkalischen Reinigungsschritten die zu reinigende Oberfläche mit einer oder mehreren wäßrigen Reinigungslösungen in Kontakt gebracht wird, die zwischen 0,1 und 4 Gew.-% eines Alkaliträgers, vorzugsweise eines Hydroxids ausgewählt aus Natrium-, Kaliumhydroxid oder Gemischen derselben enthalten. Der pH-Wert des alkalischen Reinigungsschritts liegt über 9 bevorzugt Über 10. Hingegen ist es nicht erforderlich, daß die Alkalität höher als 13 beträgt.

Als weitere bevorzugte Alkaliträger, zusätzlich zu oder anstelle von Hydroxiden, ausgewählt aus Natrium- und Kaliumhydroxid seien beispielhaft Alkalisilikate, Ethanolamine, wie Triethanolamin, Diethanolamin und Monoethanolamin, sowie Alkalicarbonate Alkaliträgers, vorzugsweise eines Hydroxids ausgewählt aus Natrium-, Kaliumhydroxid genannt. Natürlich können auch andere Alkaliträger, eingesetzt werden, da es in erster Linie auf die Anhebung des pH-Werts ankommt.

Desgleichen ist es bei dem erfindungsgemäßen Verfahren bevorzugt, daß bei dem oder den sauren Reinigungsschritten die zu reinigende Oberfläche mit einer oder mehreren wäßrigen Reinigungslösungen in Kontakt gebracht wird, die zwischen 0,1 und 10 Gew.-%, besonders bevorzugt zwischen 0,1 und 5 Gew.-% einer oder mehrerer Säuren enthalten.Der pH-Wert des Sauren Reinigungschritts liegt unter 5, bevorzugt unter 2. Die bevorzugten Säuren sind ausgewählt aus den mineralischen und/oder organischen Säuren und ganz besonders bevorzugt Schwefelsäure, Salpetersäure, Salzsäure, Phosphorsäure, Ameisensäure, Essigsäure, Glykolsäure, Zitronensäure, Maleinsäure, Milchsäure, Gluconsäure, Alkylsulfonsäure, Amidosulfonsäure, Succinsäure, Glutarsäure, Adipinsäure, Phosphonsäuren, Polyacrylsäuren oder Mischungen derselben sind.

Dabei ist es besonders bevorzugt, wenn die genannte Säure eine Komponente mit komplexierenden Eigenschaften ist.

Vorzugsweise wird bei dem oder den sauren Reinigungsschritten des erfindungsgemäßen Verfahrens die zu reinigende Oberfläche mit einer oder mehreren wäßrigen Reinigungslösungen in Kontakt gebracht, die wenigstens einen Korrosionsinhibitor und/oder einen üblichen Komplexbildner, besonders bevorzugt ausgewählt aus den Phosphonsäuren, insbesondere Dioctylphosphonsäure, enthalten. In einer weiteren bevorzugten Ausführungsform des erfindungsgemäßen Verfahrens liegt die Temperatur der genannten Reinigungslösungen zwischen 35 und 80 °C. Außerdem ist es bevorzugt, daß nach dem letzten Reinigungsschritt die zu reinigende Oberfläche mit einer vorzugsweise sauer oder neutral eingestellten wäßrigen Lösung, enthaltend wenigstens eine Klarspülerkomponente, behandelt wird.

Vorzugsweise beträgt der Zeitaufwand für die genannten Reinigungsschritte des erfindungsgemäßen Verfahrens jeweils zwischen 10 Sekunden und 30 Minuten. Dabei ist insbesondere zu berücksichtigen, ob das erfindungsgemäße Verfahren in einer Haushalts- oder gewerblichen Maschine angewandt wird. Aufgrund der in der Praxis vorgegebenen Anforderungen ist der Zeitaufwand pro Reinigungsschritt bei gewerblichen Maschinen bevorzugt zwischen 10 Sekunden und 10 Minuten. Bei Haushaltsmaschinen sind hingegen Werte von 1 bis 30 Minuten pro Reinigungsschritt üblich.

Wie bereits mehrfach dargelegt wird das erfindungsgemäße Verfahren zur Stärkeablösung von Oberftächen verwende. Außerdem hat es sich gezeigt, daß mit dem erfindungsgemäßen Verfahren die Entfernung mineralischer Verunreinigungen besonders gut gelingt. Insbesondere bei Rückständen, wie Kaffee- oder Tee-Rückständen, die Anteile an mineralischen Verunreinigungen besitzen, läßt sich das erfindungsgemäße Verfahren vorteilhaft anwenden. Weiterhin findet das erfindungsgemäße Verfahren vorzugsweise bei der Reinigung von Geschirr im Haushalt und besonders bevorzugt im gewerblichen Bereich Anwendung.

Es sei weiterhin dargelegt, daß es besonders bevorzugt ist, daß der in der Verfahrensreihenfolge frühere alkalische Schritt einen niedrigeren pH-Wert aufweist, als der in der Verfahrensreihenfolge spätere alkalische Schritt. Dies ist von Vorteil, um die Zehrung bei einem zwischenzeitlich erfolgenden sauren Schritt möglichst gering zu halten.

Das erfindungsgemäße Verfahren kann mit Mehrtank- oder Eintank-Maschinen durchgeführt werden.

Bei Maschinen mit einem Tank wird die saure Komponente vorzugsweise über den Klarspülarm dosiert. Das Hauptreinigungsbad ist dabei bevorzugt alkalisch. Eine derartige Ausführungsform des erfindungsgemäßen Verfahrens ist auch beim Einsatz von Haushaltsmaschinen bevorzugt.

Das erfindungsgemäße Verfahren kann in einer gewerblichen Geschirrspülmaschin durch geführt werden, die mehrere Tanks enthält, die in bekannter Weise kaskadenartig aneinandergesetzt sind und aus denen Spül- bzw. Waschflotte gegen das Geschirr gesprüht wird, um anschließend wieder in die Tanks abzulaufen, wobei die Tanks, die aufgrund eines erfindungsgemäßen Verfahrens für einen oder mehrere saure Reinigungsschritte vorgesehen sind, aus säureresistentem Material bestehen und/oder mit säureresistentem Material ausgekleidet sind.

Außerdem kann das erfindungsgemäße Verfahren in einer Eintank-Waschmaschin durch geführt werden, beispielsweise einer haushalts-Geschirrspülmaschine, die für ein erfindungsgemäßes Verfahren geeignet ist, und an den aufgrund des erfindungsgemäßen Verfahrens mit sauren Reinigungslösungen in Berührung kommenden Stellen aus säureresistentem Material besteht und/oder mit säureresistentem Material ausgekleidet ist, insbesondere dann, wenn nicht vorhersehbar ist, daß diese Stellen später mit alkalischen Mitteln in Kontakt kommen.

### Beispiele

Pro Versuch werden 10 neue, trockene Speiseteller bei Raumtemperatur gemäß einer standardisierten Testmethode mit einer Stärkeverschmutzung angeschmutzt. Hierfür wird eine etwa 6 %ige wäßrige Maisstärke enthaltende Zusammensetzung nach Aufkochenlassen auf 75 °C abgekühlt und davon je Teller ca. 4 ml mit Pinsel aufgetragen. Die so behandelten Teller läßt man mindestens 3 Stunden stehen und läßt die Teller anschließend 16 Stunden bei ca. 100 °C trocknen. Nach dem Abkühlen der Teller wurden in einer Krefft® Eintank Geschirrspülmaschine nach folgendem Schema Vergleichsversuche durchgeführt.
a) 1 Minute reinigen mit einer 0,3 Gew.-%igen wäßrigen Lösung eines üblichen gleichbleibenden alkalischen Reinigungsmittels (ca. 17 Gew.% Alkalihydroxid, 14 Gew.% Tripolyphosphat und 1,5 Gew.% Alkalihypochlorit sowie ca. 1 Gew.% Alkali-Silikat und Rest Wasser).
b) Flächendeckendes Einsprühen der Teller mit von Versuch zu Versuch andersartiger Ansprühlösungen, deren Zusammensetzung in Tabelle 1 näher beschrieben ist.
c) 30 Sekunden einwirken lassen der aufgetragenen Ansprühlösung.
d) 2 Minuten reinigen mit einer Lösung gemäß a).
   Die Reinigungs- und Ansprühlösungen wurden auf Basis von enthärtetem Wasser zur Verfügung gestellt. Die Reinigungstemperatur in der Krefft® Eintank-Geschirrspülmaschine betrug 60 °C.

Es wurden zunächst 4 Versuche nach dem beschriebenen Schema durchgeführt, wobei die Zusammensetzung der Reinigungslösungen a) und d) beibehalten wurde und nur die Ansprühlösung von Versuch zu Versuch verändert wurde.

Die Reinigungsergebnisse wurden je nach Reinigungserfolg mit Zahlen von 1 (kein Reinigungserfolg erkennbar) bis 10 (vollständige Entfernung der Verunreinigungen) bewertet.

Die Ergebnisse der 4 Versuche sind der Tabelle 1 zu entnehmen.

**Tabelle 1:**

| Reinigungsergebnisse in Versuchen gemäß beschriebenem Schema, wobei nur die Ansprühlösung von Versuch zu Versuch geändert wurde | | |
|---|---|---|
| Versuch | Ansprühlösung | Bewertung der Reinigungsleistung |
| 1 | 1 % NaOH | 4,6 |
| 2 | 0,3 g/l Perzym | 1,2 |
| 3 | 1 % Methansulfonsäure 70 % | 9,5 |
| 4 | Wasser | 1,2 |

Wie aus Tabelle 1 ersichtlich, wurden die mit Abstand besten Reinigungsergebnisse in Versuch 3 erzielt. In Versuch 3 kam als Ansprühlösung eine Methansulfonsäurelösung zum Einsatz. Das Reinigungsprinzip bestand für diesen sehr vorteilhaften Fall also darin, daß zunächst alkalisch, dann sauer und danach wieder alkalisch gereinigt wurde.

Weitere Untersuchungen zeigten, daß für die Reinigungsleistung der saure pH-Wert wesentlich ist und die Art der verwendeten Säure von untergeordneter Bedeutung ist. So wird bei Einsatz von äquivalenten Mengen von Phosphorsäure in Versuch 3 im Austausch mit Methansulfonsäure ein ähnlich gutes Reinigungsergebnis erreicht, wie mit Methansulfonäsure.

## Patentansprüche

1. Verfahren zur Reinigung von Geschirr im Haushalt oder im gewerblichen Bereich, umfassend einen alkalischen und einen sauren Reinigungsschritt sowie einen oder mehrere weitere alkalische und/oder saure Reinigungsschritte, **dadurch gekennzeichnet, daß**
a) auf einen ersten alkalischen Reinigungsschritt mit einer wäßrigen Reinigungslösung, die einen pH-Wert von über 9 aufweist,
b) ein saurer Reinigungsschritt mit einer wäßrigen Reinigungslösung, die einen pH-Wert von unter 5 aufweist, und sodann
c) ein zweiter alkalischer Reinigungsschritt mit einer wäßrigen Reinigungslösung analog Schritt a) erfolgt, mit der Maßgabe, daß insgesamt wenigstens drei Reinigungsschritte durchgeführt werden.

2. Verfahren nach Anspruch 1, **dadurch gekennzeichnet, daß** bei dem oder den alkalischen Reinigungsschritten die zu reinigende Oberfläche mit einer oder mehreren wäßrigen Reinigungslösungen in Kontakt gebracht wird, die zwischen 0,1 und 4 Gew.-% eines Alkatiträgers, vorzugsweise eines Hydroxids ausgewählt aus Natrium-, Kaliumhydroxid oder Gemischen derselben enthalten.

3. Verfahren nach einem der Ansprüche 1 oder 2, **dadurch gekennzeichnet, daß** bei dem oder den sauren Reinigungsschritten die zu reinigende Oberfläche mit einer oder mehreren wäßrigen Reinigungslösungen in Kontakt gebracht wird, die zwischen 0,1 und 10 Gew.-% einer oder mehrerer Säuren enthalten.

4. Verfahren nach Anspruch 3, **dadurch gekennzeichnet, daß** die genannte Säure eine mineralische und/oder organische Säure, vorzugsweise ausgewählt aus Schwefelsäure, Salpetersäure, Phosphorsäure, Ameisensäure, Essigsäure, Glykolsäure, Zitronensäure, Maleinsäure, Milchsäure, Gluconsäure, Alkylsulfonsäure, Amidosulfonsäure, Succinsäure, Glutarsäure, Adipinsäure, Phosphonsäuren, Polyacrylsäuren oder Mischungen derselben, ist.

5. Verfahren nach Anspruch 4, **dadurch gekennzeichnet, daß** die genannte Säure eine Komponente mit komplexierenden Eigenschaften ist.

6. Verfahren nach einem oder mehreren der Ansprüche 2 bis 5, **dadurch gekennzeichnet, daß** die Temperatur der genannten Reinigungslösungen zwischen 35 und 80 °C liegt.

7. Verfahren nach einem oder mehreren der Ansprüche 1 bis 6, **dadurch gekennzeichnet, daß** nach dem letzten Reinigungsschritt die zu reinigende Oberfläche mit einer vorzugsweise sauer oder neutral eingestellten wäßrigen Lösung, enthaltend wenigstens eine Kfarspülerkomponente, behandelt wird.

8. Verfahren nach einem oder mehreren der Ansprüche 1 bis 7, **dadurch gekennzeichnet, daß** der Zeitaufwand für die genannten Reinigungsschritte jeweils zwischen 10 Sekunden und 30 Minuten beträgt.

9. Verwendung eines Verfahrens nach einem oder mehreren der Ansprüche 1 bis 8 zur Entfernung mineralischer Verunreinigungen und/oder zum Abbau und zur Entfernung von Stärkebelägen auf dem Geschirr.

## Claims

1. A method of cleaning dishes in the household or in the commercial sector, said method comprising an alkaline and an acid cleaning step, as well as one or more additional alkaline and/or acid cleaning steps, **characterized in that**
a) a first alkaline cleaning step using an aqueous cleaning solution which has a pH value above 9 is followed by
b) an acid cleaning step using an aqueous cleaning solution which has a pH value below 5 and subsequently by
c) a second alkaline cleaning step using an aqueous cleaning solution analogous to step a), with the proviso that at least three cleaning steps are performed in total.

2. The method according to claim 1, **characterized in that** the surface to be cleaned in the alkaline cleaning step(s) is contacted with one or more aqueous cleaning solutions including between 0.1 and 4 wt.-% of an alkali carrier, preferably a hydroxide selected from sodium, potassium hydroxide or mixtures thereof.

3. The method according to any of claims 1 or 2, **characterized in that** the surface to be cleaned in the acid cleaning step(s) is contacted with one or more aqueous cleaning solutions including between 0.1 and 10 wt.-% of one or more acids.

4. The method according to claim 3, **characterized in that** said acid is a mineral and/or organic acid, preferably selected from sulfuric acid, nitric acid, phosphoric acid, formic acid, acetic acid, glycolic acid, citric acid, maleic acid, lactic acid, gluconic acid, alkylsulfonic acid, amidosulfonic acid, succinic acid, glutaric acid, adipic acid, phosphonic acids, polyacrylic acids, or mixtures thereof.

5. The method according to claim 4, **characterized in that** said acid is a component having complexing properties.

6. The method according to one or more of claims 2 to 5, **characterized in that** the temperature of said cleaning solutions is between 35 and 80°C.

7. The method according to one or more of claims 1 to 6, **characterized in that** subsequent to the final cleaning step, the surface to be cleaned is treated with an aqueous solution, preferably adjusted to acidic or neutral, which includes at least one rinse component.

8. The method according to one or more of claims 1 to 7, **characterized in that** the time required for the above-mentioned cleaning steps is between 10 seconds and 30 minutes each time.

9. Use of the method according to one or more of claims 1 to 8 for the removal of mineral soilage and/or for the degradation and removal of starch deposited on dishes.

## Revendications

1. Procédé de nettoyage de la vaisselle dans le domaine domestique ou industriel, comprenant une étape de nettoyage alcaline et une étape de nettoyage acide, ainsi qu'une ou plusieurs autres étapes de nettoyage alcalines et/ou acides,
**caractérisé en ce que**
a) l'on effectue, après une première étape de nettoyage alcaline avec une solution de nettoyage aqueuse, qui présente une valeur de pH supérieure à 9,
b) une étape de nettoyage acide avec une solution de nettoyage aqueuse, qui présente une valeur de pH inférieure à 5, et ensuite
c) une deuxième étape de nettoyage alcaline avec une solution de nettoyage aqueuse, analogue à l'étape a), sous réserve qu'au total, au moins trois étapes de nettoyage sont réalisées.

2. Procédé selon la revendication 1,
**caractérisé en ce que**
lors de l'étape ou des étapes de nettoyage alcaline(s), la surface à nettoyer est mise en contact avec une ou plusieurs solutions de nettoyage aqueuses, qui contiennent entre 0,1 et 4 % en poids d'un porteur alcalin, de préférence un hydroxyde sélectionné à partir d'oxyde de sodium, d'oxyde de potassium ou de mélanges de ceux-ci.

3. Procédé selon l'une des revendications 1 ou 2,
**caractérisé en ce que**
lors de l'étape ou des étapes de nettoyage acide(s), la surface à nettoyer est mise en contact avec une ou plusieurs solutions de nettoyage aqueuses qui contiennent entre 0,1 et 10 % en poids d'un ou plusieurs acides.

4. Procédé selon la revendication 3,
**caractérisé en ce que**
l'acide mentionné est un acide minéral et/ou organique, de préférence sélectionné à partir de l'acide sulfurique, de l'acide nitrique, de l'acide phosphorique, de l'acide formique, de l'acide acétique, de l'acide glycolique, de l'acide citrique, de l'acide maléique, de l'acide lactique, de l'acide gluconique, de l'acide alkysulfonique, de l'acide amidosulfonique, de l'acide succinique, de l'acide glutarique, de l'acide adipique, des acides phosphoriques, des acides polyacryliques ou de mélanges de ceux-ci.

5. Procédé selon la revendication 4,
**caractérisé en ce que**
l'acide mentionné est un composant possédant des propriétés complexantes.

6. Procédé selon l'une ou plusieurs des revendications 2 à 5,
**caractérisé en ce que**
la température des solutions de nettoyage mentionnées est comprise entre 35 et 80°C.

7. Procédé selon l'une ou plusieurs des revendications 1 à 6,
**caractérisé en ce qu'**
après la dernière étape de nettoyage, la surface à nettoyer est traitée avec une solution aqueuse de préférence acide ou neutre, contenant au moins un composant de liquide de rinçage.

8. Procédé selon l'une ou plusieurs des revendications 1 à 7,
**caractérisé en ce que**
le temps consacré aux étapes de nettoyage mentionnées est respectivement compris entre 10 secondes et 30 minutes.

9. Utilisation d'un procédé selon l'une ou plusieurs des revendications 1 à 8, permettant d'éliminer les impuretés minérales et/ou permettant de supprimer et d'éliminer les couches d'amidon sur la vaisselle.
